# EUROPÄISCHE PATENTSCHRIFT

(11) **EP 1 600 694 B1**
(45) Veröffentlichungstag und Bekanntmachung des Hinweises auf die Patenterteilung: **06.09.2017**
(21) Anmeldenummer: 05009269.1
(22) Anmeldetag: 28.04.2005
(51) Int. Cl.: F24C 7/08

(54) **Vorrichtung und Verfahren zum Einstellen und Anzeigen von Zeitfunktionen für ein Haushaltsgerät**
System and method for a time controlled and displayed household appliance
Dispositif et méthode de commande et d'affichage à temps d'un appareil de ménage

(30) Priorität: 26.05.2004 DE 102004026319
(43) Veröffentlichungstag der Anmeldung: 30.11.2005
(73) Patentinhaber: Electrolux Home Products Corporation N.V., 1130 Brussels (BE)
(72) Erfinder: Tripon, Stefan Ioan, 440271 Satu Mare (RO)
(74) Vertreter: Electrolux Group Patents

(56) Entgegenhaltungen:
- EP-A- 1 278 016
- EP-A- 1 344 981
- DE-A1- 3 919 947

## Beschreibung

Die Erfindung betrifft eine Vorrichtung und ein Verfahren zum Einstellen und Anzeigen von Zeitfunktionen für ein Haushaltsgerät, insbesondere ein Haushaltsgargerät bzw. einen Haushaltsgarofen.

Haushaltsgargeräte bzw. Haushaltsgaröfen verfügen in der Regel über ein Kochfeld bzw. Kochmulde mit mehreren Kochplatten oder Kochzonen und einen Back-, Gar- oder Bratofen mit mehreren Beheizungsbereichen und/oder Beheizungsarten. Die Ansteuerung und Regelung dieser einzelnen Betriebsbereiche eines Haushaltsgeräts kann über Druck- oder Drehschalter erfolgen, die an einer Bedienblende bzw. Bedienfläche des Haushaltsgeräts angeordnet sind. Um eine Kontrolle über die Prozessdauer, sprich die Dauer eines Gar-, Brat- oder Backprozesses zu haben, ist ein Großteil dieser Haushaltsgeräte mit einem mechanischen oder elektronischen Kurzzeitwecker ausgestattet, der nach Ablauf einer vorgebbaren Zeitspanne ein Signal gibt. Ist zu dem Kurzzeitwecker oder anstatt dessen eine Zeitschaltuhr vorgesehen, lässt sich darüber hinaus auch eine Betriebszeit des Haushaltsgeräts einstellen. Der Gar-, Brat- oder Backprozess wird dann während dieser Betriebsdauer, während der das Haushaltsgerät eingeschaltet und entsprechend eingestellt ist, durchgeführt und nach Ablauf der vorgegebenen Betriebsdauer wird dann das Haushaltsgerät automatisch abgeschaltet.

Aus dem Stand der Technik sind verschiedene Zeitschaltuhren für ein elektrisches Haushaltsgerät bekannt. Bei Verwendung dieser Schaltuhren wird nach einer vorgegebenen oder vorgebbaren Zeitdauer die gesamte Stromversorgung für das Haushaltsgerät unterbrochen und somit das Haushaltsgerät abgeschaltet, so dass zubereitete Speisen nicht verderben oder verbrennen können oder um beispielsweise aus Sicherheitsgründen einen unbefugten oder unbewachten Betrieb zu vermeiden. Das Haushaltgerät ist anschließend wieder manuell in Betrieb zu setzen.

In einigen Fällen wäre es jedoch wünschenswert, wenn einzelne Teilbereiche des Haushaltsgeräts unabhängig voneinander über eine Zeitschaltuhr angesteuert werden könnten. Zum Beispiel kann es vorteilhaft sein, wenn ein Teilbereich bzw. Betriebsbereich wie der Backofen nach einer vorgegebenen Zeitdauer automatisch abgeschaltet wird und das Kochfeld auch weiterhin ungestört betrieben werden kann.

Aus DE 102 28 237 B3 ist eine Bedienungseinrichtung für einen Kochherd mit mindestens einem Heizbereich bekannt, die diesem Heizbereich zugeordnete Bedienmittel zur Einstellung der Heizleistung sowie eine Anzeigeeinrichtung zur Anzeige der eingestellten Heizleistung aufweist, wobei die Bedienungseinrichtung mit einer Zeitschaltuhr in Wirkverbindung steht und über die Bedienmittel zur Einstellung der Heizleistung auch ein Zeitwert für die Zeitschaltuhr einstellbar ist und dieser Zeitwert an der Anzeigeeinrichtung zu der eingestellten Heizleistung anzeigbar ist. Dabei kann vorgesehen sein, dass mehrere oder auch alle Heizbereiche über die Zeitschaltuhr ansteuerbar sind, wobei der Zeitwert für jeden Heizbereich separat einstellbar ist.

Die aus DE 102 28 237 B3 bekannte Bedienungseinrichtung ist jedoch ausschließlich für die Bedienung von Kochfeldern konzipiert. Zudem kann es nachteilig sein, wenn die Zeitschaltuhr mit denselben Bedienelementen einzustellen ist, wie die Heizleistung der Heizbereiche, da es leicht zu einer Fehlbedienung kommen kann. Das Dokument EP-A-1278016 offenbart die Merkmale der Präambel von Anspruch 1 und 18 und stellt den nächstkommenden Stand der Technik dar.

Es ist nun Aufgabe der Erfindung, eine separate bzw. unabhängige Vorrichtung und ein Verfahren zum Einstellen und Anzeigen von Zeitfunktionen für ein Haushaltsgerät bereitzustellen, durch die vorgenannten Nachteile beim Stand der Technik wenigstens teilweise überwunden oder zumindest vermindert werden.
Diese Aufgabe wird hinsichtlich der Vorrichtung mit den Merkmalen des Patentanspruchs 1 und hinsichtlich des Verfahrens mit den Merkmalen des Patentanspruchs 18 gelöst. Vorteilhafte Ausgestaltungen und Weiterbildungen ergeben sich aus den von Anspruch 1 bzw. Anspruch 18 jeweils abhängigen Ansprüchen.
Die Vorrichtung nach Anspruch 1 zum Einstellen und Anzeigen von Zeitfunktionen für ein Haushaltsgerät, insbesondere ein Haushaltsgargerät bzw. ein Haushaltsgarofen, mit wenigstens zwei Betriebsbereichen, insbesondere wenigstens einen Garofenbereich und wenigstens einem Kochfeldbereich, umfasst Bedienelemente zum Einstellen und/oder Anzeigen'wenigstens einer Zeitfunktion und wenigstens eine Anzeigeeinheit zum Anzeigen der wenigstens einen eingestellten oder einstellbaren Zeitfunktion, wobei Bedienelemente vorgesehen sind, von denen jedes einem Betriebsbereich des Haushaltsgeräts zugeordnet ist, zum Einstellen und/oder Anzeigen wenigstens einer Zeitfunktion für den jeweiligen Betriebsbereich.

Die Vorrichtung umfasst demnach wenigstens so viele Bedienelemente wie die Anzahl der für das Haushaltsgerät definierten Betriebsbereiche. Jeder Betriebsbereich lässt sich über das zugehörige Bedienelement separat ansteuern. Vorzugsweise sind zudem weitere Bedienelemente zur Einstellung der gewünschten Zeitfunktion vorgesehen. Die Vorrichtung ist vorzugsweise eine Zeitschaltuhr für ein elektrisches Haushaltsgerät, insbesondere ein Haushaltsgargerät bzw. ein Haushaltsgarofen.

Die Vorrichtung lässt sich sowohl für einen elektrisches Haushaltsgerät als auch für ein mit Gas oder anderen Brennstoffen beheizbares Haushaltsgerät verwenden. Der Garofenbereich ist vorzugsweise als wenigstens ein Innenraumbereich, Garraum oder eine Ofenmuffel eines Haushaltsgeräts ausgebildet und kann verschiedene Heizelemente und verschiedene Beheizungseinrichtungen für Betriebsarten wie Dampfgaren, Umluft- oder Mikrowellenbetrieb umfassen. Der Kochfeldbereich bzw. die Kochmulde kann vorzugsweise eine oder mehrere Kochplatten oder Kochfelder, die insbesondere elektrisch oder mit Gas beheizt werden, oder Kochzonen, beispielweise auf einem Glaskeramikkochfeld, umfassen.

Bei dem Verfahren gemäß Anspruch 18 zum Einstellen und Anzeigen von Zeitfunktionen für ein Haushaltsgerät, insbesondere ein Haushaltsgargerät bzw. ein Haushaltsgarofen, mit wenigstens zwei Betriebsbereichen, vorzugsweise wenigstens einem Garofenbereich und wenigstens einem Kochfeldbereich, insbesondere unter Verwendung der Vorrichtung nach Anspruch 1 oder einen der fakultativ auf Anspruch 1 rückbezogenen Ansprüche, wird durch Betätigen wenigstens eines Bedienelements wenigstens eine Zeitfunktion einstellt oder ist die Zeitfunktion einstellbar und wird an wenigstens einer Anzeigeeinheit wenigstens eine eingestellte oder einstellbare Zeitfunktion angezeigt oder ist anzeigbar. Durch Betätigen von Bedienelementen, von denen jedes einem Betriebsbereich des Haushaltsgeräts zugeordnet ist, wird eine Zeitfunktion für den jeweiligen Betriebsbereich eingestellt oder angezeigt oder ist einstellbar oder anzeigbar.

Ein Hauptvorteil der Vorrichtung und des Verfahrens gemäß der Erfindung ist, dass sich auf sehr einfache Weise separat für jeden der für das Haushaltsgerät fastgelegten Betriebsbereich eine Zeitfunktion auswählen bzw. Einstellen und anzeigen lässt. Die Bedienung erfolgt unabhängig von weiteren Betätigungselementen wie zum Beispiel die Betätigungselemente zum Einstellen einer Heizleistung des jeweiligen Betriebsbereichs. Die Bedienung ist daher sehr einfach und eine Fehlbedienung wird vermieden. Zudem können beliebige Bereiche des Haushaltsgeräts zu einem Betriebsbereich zusammengefasst werden, unabhängig davon wie sie ansonsteh ansteuerbar oder regelbar sind. Darüber hinaus lassen sich weitere Funktionalitäten einfach ergänzen, die dann über weitere Bedienelemente zugänglich gemacht werden können. Die Bedienelemente sind bevorzugt als Drucktaste bzw. Druckschalter oder Drehknebel bzw. Drehschalter ausgeführt und lassen sich an einer Bedienfläche eines herkömmlichen Haushaltsgeräts aber auch entfernt vom Haushaltsgerät anordnen. Damit ist die Vorrichtung auch relativ kostengünstig zu realisieren.

Nach einem besonders bevorzugten Aspekt der vorliegenden Erfindung ist die wenigstens eine Zeitfunktion wenigstens eine Uhrzeit und/oder wenigstens eine Betriebsdauer und/oder wenigstens ein Zeitprogramm. Die Uhrzeit und eventuell auch ein Datum kann manuell oder auch über Funk eingestellt werden und wird an der Anzeigeeinheit angezeigt. Die Zeitfunktion Prozessdauer ist vergleichbar mit einer Kurzzeitweckfunktion und lässt sich vorzugsweise in einer Größenordnung zwischen wenigen Minuten und mehreren Stunden vorgeben, wobei nach Ablauf der Prozessdauer beispielsweise ein Signal gegeben wird. Als Betriebsdauer lässt sich vorzugsweise eine Zeitspanne zwischen wenigen Minuten und mehreren Stunden vorgeben, nach der beispielsweise der angewählte Betriebsbereich abgeschaltet wird. Die Zeitfunktion Betriebsdauer kann auch eine Sicherheitsabschaltung oder Urlaubsabschaltung nach einer vorgebbaren oder fest vorgegebenen Zeit umfassen. Ein Zeitprogramm kann neben wenigstens einer vorgegebenen oder vorgebbaren Zeitspanne auch wenigstens eine Start- und/oder Endzeit bzw. ein zugehöriges Datum für den Betriebsvorgang umfassen. Darüber hinaus kann ein Zeitprogramm auch mit einer Temperatursteuerung eines Elektroherdes gekoppelt sein, so dass es beispielweise möglich ist in Zeitintervallen eine Temperatur eines ausgewählten Betriebsbereichs zu variieren.

Besonders bevorzugt wird durch Betätigen eines Bedienelements, das einem der Betriebsbereiche des Haushaltsgeräts zugeordnet ist, ein Zeitprogramm eingestellt oder angezeigt oder ist einstellbar oder anzeigbar.

Insbesondere bevorzugt ist es, wenn ein Betriebsbereich wenigstens ein Kochfeldbereich und/oder wenigstens eine Kochzone oder Kochplatte oder Kochfeld eines Kochfeldbereichs und/oder wenigstens ein Garofenbereich, insbesondere wenigstens ein Heizelement und/oder wenigstens eine Beheizungseinrichtung umfasst. Im Garofenbereich können separat angeordnete und eventuell separat ansteuerbare Heizelemente unter anderem für Oberhitze, Unterhitze oder Grillfunktion vorgesehen sein. Beheizungseinrichtungen können beispielsweise Einrichtungen für Dampfgaren, Umluft- oder Mikrowellenbetrieb umfassen. Beispielsweise kann dann ein oder mehrere einzelne Kochfelder bzw. Kochzonen bzw. Kochplatten oder der gesamte Kochfeldbereich oder auch ein einzelnes Heizelement oder eine einzelne Beheizungseinrichtung oder der gesamte Garofenbereich einen Betriebsbereich bilden. Zudem kann auch eine Kombination aus wenigstens einem Kochfeld bzw. Kochzone bzw. Kochplatte des Kochfeldbereichs und wenigstens einem Heizelement und/oder einer Beheizungseinrichtung des Garofenbereichs einen Betriebsbereich bilden. Mittels der erfindungsgemäßen Vorrichtung kann dann ein Betriebsbereich des Haushaltsgeräts ohne Unterbrechung betrieben werden, während.für wenigstens einen weiteren Betriebsbereich eine Zeitfunktion vorgesehen ist. Besonders vorteilhaft kann es auch sein, wenn ein Betriebsbereich zwei oder mehr Kochzonen oder Kochplatten oder Kochfelder des Kochfeldbereichs umfasst.

Nach einen besonders bevorzugten Aspekt ist wenigstens jeweils ein Bedienelement zur Erhöhung und zur Erniedrigung wenigstens eines eingestellten oder einstellbaren Zeitwertes in einer vorgewählten Zeitfunktion vorgesehen. Durch Betätigen jeweils eines der Bedienelemente können dann vorzugsweise Zeitwerte einer vorgewählten Zeitfunktion erhöht und erniedrigt werden. Vorzugsweise lassen sich durch gleichzeitiges Betätigen zweier Bedienelemente auch Zeitwerte in einer vorgewählten Zeitfunktion zurücksetzen.

Insbesondere vorteilhaft ist es, wenn wenigstens ein Bedienelement zum Einstellen und/oder Anzeigen einer Prozessdauer und/oder einer Betriebsdauer vorgesehen ist. Dabei kann über das Bedienelement beispielweise die Funktion eines Kurzzeitweckers oder einer Zeitschaltuhr für das gesamte Haushaltgerät aktiviert werden oder es wird einfach eine Restzeit der Prozessdauer oder einer weiteren aktuellen Zeitfunktion angezeigt.

Nach einem besonders bevorzugten Aspekt der vorliegenden Erfindung ist eine Kindersicherung vorgesehen, die durch Betätigen wenigstens eines Bedienelements, insbesondere über eine vorgegebene oder vorgebbare Mindest-Betätigungsdauer, einstellbar und/oder anzeigbar ist. Bei aktivierter Kindersicherung ist dann vorzugsweise nur eine Uhrzeit und/oder eine Prozessdauer und/oder Betriebsdauer einstellbar oder anzeigbar. Auf diese Weise kann die Vorrichtung oder das Haushaltsgerät vor unbefugtem Bedienen geschützt werden. Besonders bevorzugt ist es, wenn eine Kindersicherung vorgesehen ist, die durch gleichzeitiges Betätigen, insbesondere über eine vorgegebene oder vorgebbare Mindest-Betätigungsdauer, von wenigstens zwei, vorzugsweise maximal voneinander entfernte, Bedienelemente, einstellbar und/oder anzeigbar bzw. aktivierbar oder deaktivierbar ist. Die Mindest-Betätigungsdauer beträgt vorzugsweise wenigstens 2 s, vorzugsweise wenigstens 5 s. Je länger das Bedienelement bedient werden muss, umso schwerer ist es von einer unbefugten Person, insbesondere von Kindern, zu bedienen. Die Mindest-Betätigungsdauer kann vorzugsweise in einem vorgegebenen Bereich einstellbar sein, beispielsweise zwischen 2 und 15 s.

Nach einem besonders bevorzugten Aspekt sind bzw. ist die Anzeigeeinheit und/oder die Bedienelemente in eine Bedienfläche integriert. Die Bedienfläche kann eine Bedienfläche des Haushaltsgeräts sein, an der auch die weiteren Betätigungselemente angebracht sind. Darüber hinaus kann die Bedienfläche auch an jeder anderen geeigneten Stelle am Haushaltsgerät oder externen Stelle vorgesehen sein.

Die Anzeigeeinheit umfasst vorzugsweise wenigstens eine Zeitanzeige und/oder wenigstens eine Anzeige für die jeweilige, insbesondere aktivierte, Zeitfunktion. Besonders vorteilhaft ist es zudem, wenn beim Einstellen einer Zeitfunktion und/oder nach Beenden einer Zeitfunktion ein optisches und/oder akustisches Signal vorgesehen ist.

In einer besonders bevorzugten Ausführungsform umfasst die Vorrichtung eine Anzeigeeinheit und wenigstens sechs Bedienelemente, wobei drei Bedienelemente vorgesehen sind, die jeweils einem von drei Betriebsbereichen des Haushaltsgeräts zugeordnet sind, zum Einstellen und/oder Anzeigen wenigstens einer Zeitfunktion für den jeweiligen Betriebsbereich, wobei ein weiteres Bedienelement zum Einstellen und/oder Anzeigen einer Prozessdauer und/oder Betriebsdauer vorgesehen ist, und wobei jeweils ein weiteres Bedienelemente zur Erhöhung und Erniedrigung eines eingestellten oder einstellbaren Zweitwerts in einer vorgewählten Zeitfunktion vorgesehen ist. Die Betriebsebereiche sind dabei bevorzugt eingeteilt in einen Garofenbereich und jeweils eine Hälfte, insbesondere wenigstens zwei Kochzonen bzw. Kochfelder bzw. Kochplatten, des Kochfeldbereichs.

Insbesondere bevorzugt ist es, wenn die Bedienelemente Drucktasten und/oder Drehknebel sind. Solche Bedienelemente sind einfach in der Bedienung und kostengünstig in der Herstellung.

Die Erfindung wird im Folgenden anhand eines Ausführungsbeispiels und unter Bezugnahme auf die beiliegenden Zeichnungen weiter erläutert.

Es zeigen jeweils in schematischer Darstellung:
- FIG 1: eine vorteilhafte Ausführungsform der Vorrichtung gemäß der Erfindung.
- FIG 2 bis FIG 5: Funktionalitäten der Vorrichtung nach FIG 1

Einander entsprechende Teile und Größen sind in den FIG 1 bis 5 mit denselben Bezugszeichen versehen.

FIG 1 zeigt schematisch eine vorteilhafte Ausführungsform der Vorrichtung gemäß der Erfindung mit einer Bedienfläche 1 und an der Bedienfläche 1 angeordneter Anzeigeeinheit 2 sowie sechs Bedienelementen 3 bis 8, die als Drucktasten ausgeführt sind und ebenfalls an der Bedienfläche 1 angeordnet sind. Die Anzeigeeinheit 2 verfügt über eine Zeitanzeige 9 und Anzeigen 10 bis 13 für verschiedene Zeitfunktionen. Von den sechs Bedienelementen 3 bis 8 sind drei Bedienelemente bzw. Bereichsbedienelemente 4,5,6 jeweils einem Betriebsbereich des Haushaltsgeräts zugeordnet. Dabei ist ein Bereichsbedienelement 6 einem Backbereich und die zwei anderen Bereichsbedienelemente 4, 5 jeweils einer Hälfte bzw. zwei Kochzonen des Kochfelds zugeordnet.

Die FIG 2 bis FIG 5 stellen die verschiedenen Funktionalitäten der erfindungsgemäßen Vorrichtung dar. Die in den Abbildungen eingezeichneten Pfeile verdeutlichen, welche der Bedienelemente 3 bis 8 nacheinander zu bedienen sind, um die jeweilige Zeitfunktion einzustellen bzw. anzuzeigen (größere Pfeile zuerst). Über das Bedienelement 3 lässt sich durch einfachen Tastendruck an der Anzeige 9 eine Restzeit der Prozessdauer oder Betriebsdauer ablesen oder eine Zeitfunktion eines Kurzzeitweckers aktivieren. Nach Betätigen des Bedienelements 3 kann hierzu mit den Bedienelementen 7 und 8 eine Zeitwert eingestellt werden (vgl. FIG 2). Nach Ablauf der eingestellten Prozessdauer ertönt dann ein Signalton und/oder blinkt die Anzeige 11, die während einer aktivierten Zeitfunktion Prozessdauer leuchtet.

Durch Betätigen der Bereichbedienelemente 4, 5 oder 6 kann ein Betriebsbereich des Haushaltsgeräts ausgewählt werden, für den eine Zeitfunktion beispielweise ein Zeitprogramm ausgewählt bzw. eingestellt werden kann. Die Zeitfunktionen für die verschiedenen Betriebsbereiche können separat oder simultan durchgeführt werden. FIG 3 zeigt das Einstellen eines Zeitprogramms für einen Kochbereich. Hierfür wird zunächst das Bereichsbedienelement 4 oder 5 betätigt. Die Anzeige 9 zeigt abwechselnd mit der Zeit 00:00 das Zeichen DUR für eine einzustellende Zeitdauer an. Mit den Bedienelementen 7 und 8 kann dann eine gewünschte Zeitdauer oder eine voreingestellte Zeitdauer eingestellt bzw. ausgewählt werden. Nach erneutem drücken des Bedienelements 4 oder 5 erscheint auf der Anzeige 9 beispielsweise abwechseln mit dem Zeichen END die Tageszeit oder eine bereits eingestellte Endzeit. Mit den Bedienelementen 7 und 8 lässt sich dann erneut die gewünschte Endzeit auswählen. Auf der Anzeigeeinheit 2 leuchtet dann die Anzeigte 10, die anzeigt, dass eine Zeitfunktion für den Kochbereich aktiviert wurde. Ist die Zeitfunktion beendet, wird der ausgewählte Kochbereich ausgeschaltet, beispielweise über ein zugehöriges Relais, begleitet von einem akustischen Signal und Blinken der Anzeige 10. Die voranstehende Beschreibung stellt nur ein Beispiel für das Einstellen und Anzeigen einer möglichen Zeitfunktion bzw. eines Zeitprogramm dar. Die Erfindung umfasst aber auch alle weiteren denkbaren und für einen Fachmann ausführbaren Zeitfunktionen.

FIG 4 zeigt die Einstellung eines Zeitprogramms für den Backbereich über das Bereichsbedienelement 6. Die Einstellung kann wie in Zusammenhang mit FIG 3 beschrieben vorgenommen werden. Bei aktivierter Zeitfunktion für den Backbereich leuchtet dann die Anzeige 13. Ist die Zeitfunktion beendet, wird, wie auch vorangehend beschrieben, der Backbereich ausgeschaltet, begleitet von einem akustischen Signal und Blinken der Anzeige 13.

Durch gleichzeitiges Bedienen der Bedienelemente 7 und 8 kann bei den vorangehend beschriebenen Zeitfunktionen nach Auswahl der Zeitfunktion der Zeitwert wieder zurückgesetzt werden, z. B. auf Null.

In FIG 5 ist das Aktivieren bzw. Deaktivieren einer Kindersicherung dargestellt. Hierzu sind vorzugsweise die Bedienelemente 3 und 8 über einen vorgegebene Mindestbetätigungsdauer von etwa 5 s gleichzeitig gedrückt zu halten. Bei aktivierter Kindersicherung erscheint in der Anzeige 9 das Zeichen SAFE. Dann kann vorzugsweise lediglich der Kurzzeitwecker über die Bedienelemente 3 sowie 7 und 8 bedient werden. Zudem wird bevorzugt jede Betätigung eines Bedienelements von einem Signalton begleitet. Durch erneutes Betätigen der Bedienelemente 3 und 8 über eine Zeit von etwa 5 s werden die Kontaktrelais wieder geschlossen, die Vorrichtung also entsperrt und die Anzeige 9 zeigt die Uhrzeit bzw. Tageszeit an.

Werden die Bereichsbedienelemente 5 und 6 gleichzeitig betätigt (nicht dargestellt) beginnt die Anzeige 12 zu blinken. Dann kann über die Bedienelemente 7 und 8 die Uhrzeit eingestellt werden.

Das Audiosignal bei Beenden einer Zeitfunktion kann so eingestellt sein, das es über eine maximale Zeitdauer zwischen 5 und 10 min, vorzugsweise etwa 7 min, ertönt und durch Bedienen eines beliebigen Bedienelements gestoppt werden kann.

### Bezugszeichenliste

- 1: Bedienfläche
- 2: Anzeigeeinheit
- 3-8: Bedienelemente
- 4, 5 ,6: Bereichsbedienelemente
- 9- 13: Anzeige

## Patentansprüche

1. Vorrichtung zum Einstellen und Anzeigen von Zeitfunktionen für ein Haushaltsgerät, insbesondere ein Haushaltsgargeräts bzw. Haushaltsgarofen,
a) mit wenigstens zwei Betriebsbereichen, insbesondere wenigstens einem Garofenbereich und wenigstens einem Kochfeldbereich, umfassend
b) Bedienelemente (3-8) zum Einstellen und/oder Anzeigen wenigstens einer Zeitfunktion und
c) wenigstens eine Anzeigeeinheit (2) zum Anzeigen der wenigstens einen eingestellten oder einstellbaren Zeitfunktion, **dadurch gekennzeichnet, dass**
d) Bedienelemente (4, 5, 6) unter den vorgenannten Bedienelementen (3-8) vorgesehen sind, von denen jedes einem Betriebsbereich des Haushaltsgeräts zugeordnet ist, zum Einstellen und/oder Anzeigen wenigstens einer Zeitfunktion für den jeweiligen Betriebsbereich.

2. Vorrichtung nach Anspruch 1,
wobei die wenigstens eine Zeitfunktion wenigstens eine Uhrzeit und/oder wenigstens eine Prozessdauer und/oder wenigstens eine Betriebsdauer und/oder wenigstens ein Zeitprogramm umfasst.

3. Vorrichtung nach Anspruch 1 oder Anspruch 2,
wobei ein Betriebsbereich wenigstens ein Kochfeld und/oder wenigstens eine Kochzone oder Kochplatte eines Kochfelds und/oder wenigstens ein Garofenbereich, insbesondere wenigstens ein Heizelement und/oder wenigstens eine Beheizungseinrichtung umfasst.

4. Vorrichtung nach Anspruch 3,
wobei ein Betriebsbereich zwei oder mehr Kochzonen oder Kochplatten oder Kochfelder des Kochfeldbereichs umfasst.

5. Vorrichtung nach einem oder mehreren der vorhergehenden Ansprüche,
wobei wenigstens jeweils ein Bedienelement (7, 8) zur Erhöhung und zur Erniedrigung wenigstens eines eingestellten oder einstellbaren Zeitwertes in einer vorgewählten Zeitfunktion vorgesehen ist.

6. Vorrichtung nach einem oder mehreren der vorhergehenden Ansprüche
wobei wenigstens ein Bedienelement (3) zum Einstellen und/oder Anzeigen einer Prozessdauer und/oder einer Betriebsdauer vorgesehen ist.

7. Vorrichtung nach einem oder mehreren der vorhergehenden Ansprüche,
wobei eine Kindersicherung vorgesehen ist, die durch Betätigen wenigstens eines Bedienelements (3-8), insbesondere über eine vorgegebene oder vorgebbare Mindest-Betätigungsdauer, einstellbar und/oder anzeigbar ist.

8. Vorrichtung nach Anspruch 7,
wobei die Kindersicherung durch gleichzeitiges Betätigen, insbesondere über eine vorgegebene oder vorgebbare Mindest-Betätigungsdauer, von wenigstens zwei, vorzugsweise maximal voneinander entfernten, Bedienelementen (3, 8), einstellbar und/oder anzeigbar ist.

9. Vorrichtung nach Anspruch 7 oder Anspruch 8,
wobei die Mindest-Betätigungsdauer wenigstens 2 s, vorzugsweise wenigstens 5 s, beträgt.

10. Vorrichtung nach einem oder mehreren der vorhergehenden Ansprüche,
wobei ein Zurückstellen wenigstens eines Zeitwertes der wenigstens einen Zeitfunktion durch das gleichzeitige Betätigen wenigstens zwei der Bedienelemente (7, 8) vorgesehen ist.

11. Vorrichtung nach einem oder mehreren der vorhergehenden Ansprüche,
wobei die Anzeigeeinheit (2) und/oder die Bedienelemente (3-8) in einer Bedienfläche integriert sind bzw. ist.

12. Vorrichtung nach einem oder mehreren der vorhergehenden Ansprüche,
wobei die Anzeigeeinheit (2) wenigstens eine Zeitanzeige (9) und/oder wenigstens eine Anzeige (10-13) für die jeweilige Zeitfunktion umfasst.

13. Vorrichtung nach einem oder mehreren der vorhergehenden Ansprüche,
wobei beim Einstellen einer Zeitfunktion und/oder nach Beenden einer Zeitfunktion ein optisches und/oder akustisches Signal vorgesehen ist.

14. Vorrichtung nach einem oder mehreren der vorhergehenden Ansprüche, umfassend eine Anzeigeeinheit (2) und wenigstens sechs Bedienelemente (3-8),
wobei drei Bedienelemente (4, 5, 6) vorgesehen sind, die jeweils einem von drei Betriebsbereichen des Haushaltsgeräts zugeordnet sind zum Einstellen und/oder Anzeigen wenigstens eines Zeitprogramms für den jeweiligen Betriebsbereich,
wobei ein weiteres Bedienelement (3) zum Einstellen und/oder Anzeigen einer Prozessdauer und/oder Betriebsdauer vorgesehen ist, und
wobei jeweils ein weiteres Bedienelemente (7, 8) zur Erhöhung und Erniedrigung eines eingestellten oder einstellbaren Zweitwerts in einer vorgewählten Zeitfunktion vorgesehen ist.

15. Vorrichtung nach Anspruch 14,
wobei ein Betriebsbereich ein Garofenbereich und die beiden anderen Betriebsbereiche jeweils eine Hälfte, insbesondere wenigstens zwei Kochzonen oder Kochfelder oder Kochplatten, des Kochfeldbereichs, umfasst bzw. umfassen.

16. Vorrichtung nach einem oder mehreren der vorhergehenden Ansprüche,
wobei die Bedienelemente (3-8) Drucktasten und/oder Drehknebel sind.

17. Vorrichtung nach einem oder mehreren der vorhergehenden Ansprüche,
wobei die Vorrichtung eine Zeitschaltuhr für ein elektrisches Haushaltsgerät, insbesondere einen Elektroherd, ist

18. Verfahren zum Einstellen und Anzeigen von Zeitfunktionen für ein Haushaltsgerät, insbesondere ein Haushaltsgargerät und/oder ein Haushaltsgarofen,
a) mit wenigstens zwei Betriebsbereichen, vorzugsweise wenigstens einem Garofenbereich und wenigstens einem Kochfeldbereich,
insbesondere unter Verwendung der Vorrichtung nach einem oder mehreren der vorhergehenden Ansprüche,
b) bei dem durch Betätigen wenigstens eines Bedienelements (3-8) wenigstens eine Zeitfunktion einstellt wird oder einstellbar ist, und
c) an wenigstens einer Anzeigeeinheit (2) wenigstens eine eingestellte oder einstellbare Zeitfunktion angezeigt wird oder anzeigbar ist, **dadurch gekennzeichnet, dass**
c) bei dem Haushaltsgerät durch Betätigen von Bedienelementen (4, 5, 6), von denen jedes einem der Betriebsbereiche des Haushaltsgeräts zugeordnet ist, eine Zeitfunktion für den jeweiligen Betriebsbereich eingestellt oder angezeigt wird oder einstellbar oder anzeigbar ist.

19. Verfahren nach Anspruch 18,
bei dem durch Betätigen eines Bedienelements (4, 5, 6), das einem der Betriebsbereiche des Haushaltsgeräts zugeordnet ist, ein Zeitprogramm eingestellt oder angezeigt wird oder einstellbar oder anzeigbar ist.

20. Verfahren nach Anspruch 18 oder Anspruch 19,
bei dem durch gleichzeitiges Betätigen zweier Bedienelemente (3, 8), insbesondere über eine vorgegebene oder vorgebbare Mindest-Betätigungsdauer, eine Kindersicherung aktiviert oder deaktiviert wird.

21. Verfahren nach Anspruch 20,
bei dem bei aktivierter Kindersicherung nur eine Uhrzeit und/oder eine Prozessdauer und/oder Betriebsdauer eingestellt oder angezeigt werden kann.

22. Verfahren nach einem oder mehreren der Ansprüche 18 bis 21,
bei dem durch Betätigen jeweils eines Bedienelements (7, 8) Zeitwerte einer vorgewählten Zeitfunktion erhöht und erniedrigt werden und/oder
bei dem durch gleichzeitiges Betätigen zweier Bedienelemente (7, 8) Zeitwerte in einer vorgewählten Zeitfunktion zurückgesetzt werden.

## Claims

1. Apparatus for setting and displaying time functions for a domestic appliance, in particular a domestic cooking appliance or domestic oven,
a) comprising at least two operating regions, in particular at least one oven region and at least one hob region, comprising
b) operator control elements (3-8) for setting and/or displaying at least one time function, and
c) at least one display unit (2) for displaying the at least one set or settable time function, **characterized in that**
d) operator control elements (4, 5, 6) from amongst the above-mentioned operator control elements (3-8) are provided, each of the said operator control elements (4, 5, 6) being associated with one operating region of the domestic appliance for the purpose of setting and/or displaying at least one time function for the respective operating region.

2. Apparatus according to Claim 1, wherein the at least one time function comprises at least one time of day and/or at least one process period and/or at least one operating period and/or at least one time programme.

3. Apparatus according to Claim 1 or Claim 2, wherein an operating region comprises at least one hob and/or at least one cooking zone or cooking plate of a hob and/or at least one oven region, in particular at least one heating element and/or at least one heater device.

4. Apparatus according to Claim 3, wherein one operating region comprises two or more cooking zones or cooking plates or hobs of the hob region.

5. Apparatus according to one or more of the preceding claims, wherein at least in each case one operator control element (7, 8) is provided for increasing and lowering at least one set or settable time value in a preselected time function.

6. Apparatus according to one or more of the preceding claims, wherein at least one operator control element (3) is provided for setting and/or displaying a process period and/or an operating period.

7. Apparatus according to one or more of the preceding claims, wherein a child lock is provided, which child lock can be set and/or can be displayed by operating at least one operator control element (3-8), in particular for a prespecified or prespecifiable minimum operation period.

8. Apparatus according to Claim 7, wherein the child lock can be set and/or can be displayed by simultaneously operating, in particular for a prespecified or prespecifiable minimum operation period, at least two operator control elements (3, 8) which are preferably at a maximum distance from one another.

9. Apparatus according to Claim 7 or Claim 8, wherein the minimum operation period is at least 2 s, preferably at least 5 s.

10. Apparatus according to one or more of the preceding claims, wherein a reset of at least one time value of the at least one time function by simultaneously operating at least two of the operator control elements (7, 8) is provided.

11. Apparatus according to one or more of the preceding claims, wherein the display unit (2) and/or the operator control elements (3-8) are or is integrated in an operator control area.

12. Apparatus according to one or more of the preceding claims, wherein the display unit (2) comprises at least one time display (9) and/or at least one display (10-13) for the respective time function.

13. Apparatus according to one or more of the preceding claims, wherein an optical and/or acoustic signal is provided when setting a time function and/or after completion of a time function.

14. Apparatus according to one or more of the preceding claims, comprising a display unit (2) and at least six operator control elements (3-8), wherein three operator control elements (4, 5, 6) are provided, each of the said operator control elements (4, 5, 6) being associated with one of three operating regions of the domestic appliance for the purpose of setting and/or displaying at least one time programme for the respective operating region, wherein a further operator control element (3) is provided for setting and/or displaying a process period and/or operating period, and wherein in each case one further operator control element (7, 8) is provided for increasing and lowering a set or settable time value in a preselected time function.

15. Apparatus according to Claim 14, wherein an operating region comprises an oven region and the two other operating regions each comprise half, in particular at least two cooking zones or cooking areas or cooking plates, of the hob region.

16. Apparatus according to one or more of the preceding claims, wherein the operator control elements (3-8) are pushbuttons and/or rotary knobs.

17. Apparatus according to one or more of the preceding claims, wherein the apparatus is a timer for an electric domestic appliance, in particular an electric cooker.

18. Method for setting and displaying time functions for a domestic appliance, in particular a domestic cooking appliance and/or a domestic oven,
a) comprising at least two operating regions, preferably at least one oven region and at least one hob region,
in particular using the apparatus according to one or more of the preceding claims,
b) in which at least one time function is set or can be set by operating at least one operator control element (3-8), and
c) at least one set or settable time function is displayed or can be displayed on at least one display unit (2), **characterized in that**
c) a time function for the respective operating region is set or is displayed or can be set or can be displayed by operating operator control elements (4, 5, 6), each of the said operator control elements (4, 5, 6) being associated with one of the operating regions of the domestic appliance, in the domestic appliance.

19. Method according to Claim 18, in which a time programme is set or is displayed or can be set or can be displayed by operating an operator control element (4, 5, 6) which is associated with one of the operating regions of the domestic appliance.

20. Method according to Claim 18 or Claim 19, in which a child lock is activated or deactivated by simultaneously operating two operator control elements (3, 8), in particular for a prespecified or prespecifiable minimum operation period.

21. Method according to Claim 20, in which only a time of day and/or a process period and/or operating period can be set or displayed when the child lock is activated.

22. Method according to one or more of Claims 18 to 21, in which time values of a preselected time function are increased and lowered by operating in each case one operator control element (7, 8), and/or in which time values in a preselected time function are reset by simultaneously operating two operator control elements (7, 8).

## Revendications

1. Dispositif destiné au réglage et à l'affichage de fonctions de temps pour un appareil ménager, en particulier pour un appareil de cuisson ménager, respectivement un four de cuisson ménager :
a) avec au moins deux zones de service, en particulier au moins une zone réservée à un four de cuisson et au moins une zone réservée à une table de cuisson, comprenant :
b) des éléments de réglage (3 à 8) destinés au réglage et/ou à l'affichage d'au moins une fonction de temps ; et
c) au moins une unité d'affichage (2) destinée à l'affichage de l'au moins une fonction de temps déjà réglée ou pouvant être réglée ;
**caractérisé en ce que**
d) des éléments de réglage (4, 5, 6) sont prévus parmi les éléments de réglage (3 à 8) susmentionnés et chacun d'eux est associé à une zone de service de l'appareil ménager en vue du réglage et/ou de l'affichage d'au moins une fonction de temps pour la zone de service respective.

2. Dispositif selon la revendication 1,
dans lequel l'au moins une fonction de temps comprend au moins une heure et/ou au moins une durée de processus et/ou au moins une durée de fonctionnement et/ou au moins un programme de temps.

3. Dispositif selon la revendication 1 ou selon la revendication 2, dans lequel une zone de service comprend au moins une table de cuisson et/ou au moins une zone de cuisson ou une plaque de cuisson d'une table de cuisson et/ou au moins une zone réservée à un four de cuisson, en particulier au moins un élément de chauffage et/ou au moins un mécanisme de chauffage.

4. Dispositif selon la revendication 3,
dans lequel une zone de service comprend deux ou plus de deux zones de cuisson ou plaques de cuisson ou tables de cuisson de la zone réservée à la table de cuisson.

5. Dispositif selon l'une ou plusieurs des revendications précédentes,
dans lequel respectivement au moins un élément de réglage (7, 8) est prévu en vue de l'augmentation et en vue de la réduction d'au moins une valeur de temps déjà réglée ou pouvant être réglée dans une fonction de temps présélectionnée.

6. Dispositif selon l'une ou plusieurs des revendications précédentes,
dans lequel au moins un élément de réglage (3) est prévu en vue du réglage et/ou de l'affichage d'une durée de processus et/ou d'une durée de fonctionnement.

7. Dispositif selon l'une ou plusieurs des revendications précédentes,
dans lequel une sécurité destinée aux enfants est prévue, laquelle peut être réglée et/ou peut être affichée en actionnant au moins un élément de réglage (3 à 8), en particulier par l'intermédiaire d'une durée d'actionnement minimale préalablement indiquée ou pouvant être préalablement indiquée.

8. Dispositif selon la revendication 7,
dans lequel la sécurité destinée aux enfants peut être réglée et/ou peut être affichée en actionnant simultanément au moins deux éléments de réglage (3, 8), en particulier par l'intermédiaire d'une durée d'actionnement minimale préalablement indiquée ou pouvant être préalablement indiquée, lesquels sont de préférence éloignés le plus possible les uns des autres.

9. Dispositif selon la revendication 7 ou selon la revendication 8,
dans lequel la durée d'actionnement minimale s'élève à au moins 2 secondes, de préférence au moins 5 secondes.

10. Dispositif selon l'une ou plusieurs des revendications précédentes,
dans lequel une remise à zéro d'au moins une valeur de temps de l'au moins une fonction de temps est prévue en actionnant simultanément au moins deux des éléments de réglage (7, 8).

11. Dispositif selon l'une ou plusieurs des revendications précédentes,
dans lequel l'unité d'affichage (2) et/ou les éléments de réglage (3 à 8) est, respectivement sont, intégrés dans une surface de commande.

12. Dispositif selon l'une ou plusieurs des revendications précédentes,
dans lequel l'unité d'affichage (2) comprend au moins un affichage du temps (9) et/ou au moins un affichage (10 à 13) pour la fonction de temps respective.

13. Dispositif selon l'une ou plusieurs des revendications précédentes,
dans lequel un signal optique et/ou acoustique est prévu lors du réglage d'une fonction de temps et/ou à la fin d'une fonction de temps.

14. Dispositif selon l'une ou plusieurs des revendications précédentes, comprenant une unité d'affichage (2) et au moins six éléments de réglage (3 à 8) ;
dans lequel trois des éléments de réglage (4, 5, 6) sont prévus, lesquels sont respectivement associés à une parmi trois zones de service de l'appareil ménager en vue du réglage et/ou de l'affichage d'au moins un programme de temps pour la zone de service respective ;
dans lequel un autre élément de réglage (3) est prévu en vue du réglage et/ou de l'affichage d'une durée de processus et/ou d'une durée de fonctionnement ; et
dans lequel respectivement un autre élément de réglage (7, 8) est prévu en vue de l'augmentation et de la réduction d'une valeur de temps déjà réglée ou pouvant être réglée dans une fonction de temps présélectionnée.

15. Dispositif selon la revendication 14,
dans lequel une zone de service comprend une zone réservée à un four de cuisson et les deux autres zones de service comprennent respectivement une moitié, en particulier au moins deux zones de cuisson ou tables de cuisson ou plaques de cuisson, de la zone réservée à une table de cuisson.

16. Dispositif selon l'une ou plusieurs des revendications précédentes,
dans lequel les éléments de réglage (3 à 8) sont des touches à pression et/ou des manettes rotatives.

17. Dispositif selon l'une ou plusieurs des revendications précédentes,
dans lequel le dispositif est une minuterie pour un appareil ménager électrique, en particulier pour une cuisinière électrique.

18. Procédé destiné au réglage et à l'affichage de fonctions de temps pour un appareil ménager, en particulier pour un appareil de cuisson ménager et/ou un four de cuisson ménager ;
a) avec au moins deux zones de service, de préférence au moins une zone réservée à un four de cuisson et au moins une zone réservée à une table de cuisson, en particulier en utilisant le dispositif selon l'une ou plusieurs des revendications précédentes ;
b) au moins une fonction de temps est réglée ou peut être réglée en actionnant au moins un élément de réglage (3 à 8) ; et
c) au moins une fonction de temps, laquelle est déjà réglée ou peut être réglée, est affichée ou peut être affichée au niveau d'au moins une unité d'affichage (2) ; **caractérisé en ce que**
d) une fonction de temps est déjà réglée ou est affichée ou peut être réglée ou peut être affichée pour la zone de service respective au niveau de l'appareil ménager, en actionnant des éléments de réglage (4, 5, 6), parmi lesquels chacun d'eux est associé à l'une des zones de service de l'appareil ménager.

19. Procédé selon la revendication 18,
pour lequel un programme de temps est déjà réglé ou est affiché ou peut être réglé ou peut être affiché en actionnant un élément de réglage (4, 5, 6) qui est associé à l'une des zones de service de l'appareil ménager.

20. Procédé selon la revendication 18 ou selon la revendication 19,
pour lequel une sécurité destinée aux enfants est activée ou est désactivée en actionnant simultanément deux des éléments de réglage (3, 8), en particulier par l'intermédiaire d'une durée d'actionnement minimale préalablement indiquée ou pouvant être préalablement indiquée.

21. Procédé selon la revendication 20,
pour lequel seule(s) une heure et/ou une durée de processus et/ou une durée de fonctionnement peut ou peuvent être réglées ou affichées quand la sécurité destinée aux enfants est activée.

22. Procédé selon l'une ou plusieurs des revendications 18 à 21,
pour lequel des valeurs de temps d'une fonction de temps présélectionnée sont augmentées et diminuées en actionnant respectivement un élément de réglage (7, 8) ; et/ou
pour lequel des valeurs de temps dans une fonction de temps présélectionnée sont réinitialisées en actionnant simultanément deux des éléments de réglage (7, 8).
